# EUROPÄISCHE PATENTANMELDUNG

(11) **EP 0 995 493 A2**
(43) Veröffentlichungstag der Anmeldung: **26.04.2000**
(21) Anmeldenummer: 99120229.2
(22) Anmeldetag: 11.10.1999
(51) Int. Cl.: B02C 18/12, B02C 18/44

(54) **Schneidmühle zur Zerkleinerung von Kunststoffen**

(30) Priorität: 18.10.1998 DE 19847904
(71) Anmelder: GETECHA Gesellschaft für technische Anlagen mbH, 63741 Aschaffenburg (DE)
(72) Erfinder: Rosenberger, Ernst, 63741 Aschaffenburg (DE)
(74) Vertreter: Berdux, Klaus, Dipl.-Ing.

(57) **Zusammenfassung**

Um eine Schneidmühle zur Zerkleinerung von Kunststoffen, insbesondere für die Zerkleinerung von Angüssen, mit einem mit Schneidmessern versehenen Schneidrotor (11), der innerhalb eines ebenfalls mit Messern besetzten Gehäuses umläuft, wobei die Drehachse (13) des Schneidrotors gegenüber einer Vertikalen schräggeneigt in einem Gehäuse angeordnet ist und die eine Guteinlaßöffnung (16) sowie einen Gutaustritt (17) aufweist, zu schaffen, bei der der Feinstaubanteil verringert und bei der entstehende Feinstaubreste ohne zusätzliche Vorrichtungen entfernt wird, ist gemäß der Erfindung an der der Gehäuseinnenseite (18) zugewandten Seitenfläche (19) des Schneidrotors (11) eine Scheibe (20) befestigt, deren Durchmesser in etwa dem Schneidkreisdurchmesser des Schneidrotors (11) entspricht.

## Beschreibung

Die vorliegende Erfindung betrifft eine Schneidmühle zur Zerkleinerung von Kunststoffen, insbesondere für die Zerkleinerung von Angüssen, mit einem mit Schneidmessern versehenen Schneidrotor, der innerhalb eines ebenfalls mit Messern besetzten Gehäuses umläuft, wobei die Drehachse des Schneidrotors gegenüber einer Vertikalen schräggeneigt in einem Gehäuse angeordnet sind und die eine Guteinlaßöffnung sowie einen Gutaustritt aufweist.

Schneidmühlen dieser Art wurden von der Anmelderin entwickelt und werden von dieser unter der Bezeichnung Rotorschneider GRS vertrieben. Durch den geneigten Rotor wird vorteilhaft zum einen ein optimaler Schnitt und zum anderen eine große Guteinlaßöffnung erreicht. Damit ist diese Schneidmühle insbesondere für die Zerkleinerung von Angüssen aller Art geeignet.

Beim Betrieb derartiger Schneidmühlen hat es sich gezeigt, daß der beim Zerkleinern geringfügig entstehende Feinstaub anteil in den Spalt zwischen Schneidrotor und Gehäuse gelangt und dort insbesondere bei der Zerkleinerung von glasfaserverstärkten und/oder elastischen Kunststoffen zu einer Folienbildung am Gehäuse oder zu "engelhaarähnlichen" Kunststofffasern führt. Die dadurch entstehende Reibung führt zu Verschleiß am Gehäuse und Rotor.

Zur Vermeidung dieser Nachteile sind bei Schneidmühlen mit horizontal angeordneten Schneidrotoren (=Drehachse des Schneidrotors ist gegenüber der Vertikalen um 90° geneigt) Druckluftvorrichtungen bekannt geworden, durch die Feinstaubansammlungen kontinuierlich oder diskontinuierlich beseitigt werden können. Derartige Drucklufteinrichtungen bewirken aber einen zusätzlichen Geräte- und Arbeitsaufwand.

Aufgabe der vorliegenden Erfindung ist es eine Schneidmühle der eingangs genannten Art zu schaffen, die einerseits die Vorteile einer Mühle mit schräggeneigtem Schneidrotor aufweist, bei der andererseits der Feinstaubanteil verringert und bei der darüberhinaus der entstehende Feinstaubrest ohne zusätzliche Vorrichtung entfernt wird.

Zur Lösung dieser Aufgabe wird erfindungsgemäß vorgeschlagen, daß an der der Gehäuseinnenseite zugewandten Seitenfläche des Schneidrotors eine Scheibe befestigt ist, deren Durchmesser in etwa dem Schneidkreisdurchmesser des Schneidrotors entspricht.

Durch die erfindungsgeäße Ausbildung werden die Rotoraussparungen gegenüber der Gehäuseinnenseite verschlossen. Damit wird verhindert, daß zwischen Rotoraussparung und Gehäuseinnenseite zerkleinerter Kunststoff "zermahlen" wird. Damit ist eine Feinstaubausbildung wesentlich verringert. Durch die Scheibe wird ferner erreicht, daß in den engen Spalt zwischen Scheibe und Gehäuseinnenwand gelangende Feinstaubreste aufgrund der Zentrifugalkräfte nach außen herausgeschleudert werden. Dadurch wird die Entstehung einer Folienbildung und/oder "engelhaarähnlichen" Kunststofffasern vermieden und die Lebensdauer der rotierenden Bauteile (Rotorscheibe, Ringscheibe) verlängert.

Weitere vorteilhafte Ausgestaltungen der Erfindung sind in den Unteransprüchen sowie der nachfolgenden Beschreibung der Zeichnung angegeben.

In der Zeichnung ist eine Schneidmühle 10 zur Zerkleinerung von Kunststoffteilen Schematisch dargestellt. Die Schneidmühle 10 weist einen mit Schneidmessern lla versehenen Schneidrotor 11 auf, der innerhalb eines ebenfalls mit Messern (nicht dargestellt) besetzten Gehäuses 12 umläuft. Die Drehachse 13 des Schneidrotors 11 ist gegenüber einer Vertikalen 14 schräggeneigt, vorzugsweise unter einem Winkel 15 von 45° .

Die Schneidmühle 10 weist ferner eine Guteinlaßöffnung 16 sowie einen Gutaustritt 17 auf.

Gemäß der Erfindung ist an der der Gehäuseinnenseite 18 zugewandten Seitenfläche 19 des Schneidrotors 11 eine Scheibe 20 befestigt, deren Durchmesser 21 in etwa dem Schneidkreisdurchmesser des Schneidrotors 11 entspricht.

Gemäß einer bevorzugten Ausgestaltung der Erfindung ist in der Gehäuseinnenseite 18 eine Ringscheibe 22 befestigt, deren Durchmesser 22a in etwa dem Schneidkreisdurchmesser des Schneidrotors 11 entspricht und die bündig mit der Gehäuseinnenseite 18 ist. Die Scheibe 20 sowie die Ringscheibe 22 sind aus einem verschleißfesten Werkstoff, vorzugsweise gehärtetem Stahl gefertigt.
Zwischen der Scheibe 20 und der Ringscheibe 22 ist ein enger Spalt 28, vorzugsweise in der Größenordnung von einigen Zehntelmillimeter vorgesehen.

Die Scheibe 20 sowie die Ringscheibe 22 sind mit Schrauben am Rotor 11 bzw. im Gehäuse 12 befestigt. Es ist selbstverständlich ebenfalls möglich, die Scheibe 20 bei der Rotorherstellung (Gießen, Schmieden) entsprechend mitauszubilden. Die Ringscheibe 22 weist eine Aussparung 25 auf, die mit dem Spalt 28 sowie mit einem Gehäusekanal 26 zur Ableitung von Feinstaubresten in Verbindung steht.

Durch die gemäß der Erfindung vorgesehene Scheibe 20 werden die zwischen den Rotorschneidmessern lla vorhandenen Rotoraussparungen 27 gegenüber der Gehäuseinnenseite 18 verschlossen und wie eingangs beschrieben, die Entstehung von Feinstäuben wesentlich verringert. Evtl. Feinstaubreste, die in den Spalt 28 gelangen, werden aufgrund Scheibenneigung und Zentrifugalkraft nach Außen geschleudert und über den Gehäusekanal 26, der mit einer nicht dargestellten Absaugung in Verbindung steht, abgeleitet.

Die erfindungsgemäße Schneidmühle ist besonders zur Zerkleinerung von glasfaseerverstärkten und oder elastischen Kunststoffen geeignet. Ferner ist die erfindungsgemäße Ausbildung besonders vorteilhaft bei Schneidmülen mit geneigtem Schneidrotor. Es ist jedoch auch vorstellbar, daß die Erfindung bei Schneidmühlen mit horizontalem Rotor zu Vorteilen in bezug auf Feinstaubbildung und Feinstaubentfernung führt.

## Patentansprüche

1. Schneidmühle zur Zerkleinerung von Kunststoffen, insbesondere für die Zerkleinerung von Angüssen, mit eine mit Schneidmessern versehenen Schneidrotor, der innerhalb eines ebenfalls mit Messern besetzten Gehäuses umläuft, wobei die Drehachse des Schneidrotors gegenüber einer Vertikalen schräggeneigt in einem Gehäuse angeordnet sind und die eine Guteinlaßöffnung sowie einen Gutaustritt aufweist,
dadurch gekennzeichnet, daß an der der Gehäuseinnenseite <18> zugewandten Seitenfläche <19> des Schneidrotors <11> eine Scheibe <20> befestigt ist, deren Durchmesser <21> in etwa dem Schneidkreisdurchmesser des Schneidrotors <11> entspricht.

2. Schneidmühle nach Anspröuch 1,
dadurch gekennzeichnet, daß in der Gehäuseinnenseite <18> eine Ringscheibe <22> befestigt ist, deren Durchmesser <22a> in etwa dem Schneidkreisdurchmesser des Schneidrotors <11> und die bündig mit der Gehäuseinnenseite <18> ist.

3. Schneidmühle nach Anspruch 1 oder 2,
dadurch gekennzeichnet, daß die Scheibe <20> sowie die Ringscheibe <22> aus einem verschleißfestem Werkstoff, vorzugsweise gehärtetem Stahl gefertigt sind.

4. Schneidmühle nach einem der Ansprüche 1 bis 3,
dadurch gekennzeichnet, daß zwischen der Scheibe <20> und der Ringscheibe <22> ein enger Spalt <28> vorzugsweise in der Größenordnung von einigen Zehntelmillimeter vorgesehen ist.

5. Schneidmühle nach einem der Ansprüche 1 bis 4,
dadurch gekennzeichnet, daß die Scheibe <20> sowie die Ringscheibe <22> mit Schrauben am Rotor 11 bzw. im Gehäuse <12> befestigt sind.

6. Schneidmühle nach einem der Ansprüche 1 bis 5,
dadurch gekennzeichnet, daß die Ringscheibe <22> eine Aussparung <25> aufweist, die mit dem Spalt <28> sowie einem Gehäusekanal <26> zur Ableitung von Feinstaubresten in Verbindung steht.

7. Schneidmühle nach einem der Ansprüche 1 bis 6,
dadurch gekennzeichnet, daß die Drehachse <13> des Schneidrotors <11> gegenüber einer Vertikalen <14> schräggeneigt ist, vorzugsweise unter einem Winkel <15> von 45°

8. Schneidmühle nach einem der Ansprüche 1 bis 7,
gekennzeichnet durch die Verwendung bei der Zerkleinerung von glasfaserverstärkten und oder elastischen Kunststoffen.
